# FASCICULE DE BREVET EUROPEEN

(11) **EP 0 703 960 B1**
(45) Date de publication et mention de la délivrance du brevet: **08.04.1998**
(21) Numéro de dépôt: 94916852.0
(22) Date de dépôt: 16.06.1994
(51) Int. Cl.: C11B 3/04, C11B 3/00

(54) **PROCEDE DE DEGOMMAGE D'UN CORPS GRAS ET CORPS GRAS AINSI OBTENU**
FETTENSCHLEIMUNGSVERFAHREN UND SO ERHALTENES FETT
METHOD OF DEGUMMING A FATTY SUBSTANCE AND FATTY BODY SO OBTAINED

(30) Priorité: 18.06.1993 BE 9300627
(43) Date de publication de la demande: 03.04.1996
(73) Titulaire: FRACTIONNEMENT TIRTIAUX S.A., B-6220 Fleurus (BE)
(72) Inventeur: JAMIL, Said, B-1040 Bruxelles (BE); DUFOUR, Jean-Pierre, Ghislain, B-1190 Bruxelles (BE); DEFFENSE, Etienne, Marie, Joseph, B-6100 Mont-sur-Marchienne (BE)
(74) Mandataire: Schmitz, Yvon
(86) Numéro de dépôt international: BE9400041
(87) Numéro de publication internationale: WO9500609

(56) Documents cités:
- EP-A- 0 208 519
- EP-A- 0 350 379
- EP-A- 0 407 037
- FR-A- 518 593
- FR-A- 1 388 567
- GB-A- 687 843
- DATABASE WPI Week 8246, Derwent Publications Ltd., London, GB; AN 82-99201 & SU,A,897 841 (FATS RES INST) 17 Janvier 1982
- RESEARCH DISCLOSURE March 1981, No. 203, Havant Hampshire, GB 20306: Removal of non-hydratable phosphatides (NHP) from vegetable oils (ALFA-LAVAL AB)
- DATABASE WPI Week 8711, Derwent Publications Ltd., London, GB; AN 87-077734 & SU,A,1 244 170 (FATS RES INST) 15 Juillet 1986
- DATABASE WPI Week 9306, Derwent Publications Ltd., London, GB; AN 93-051450 & SU,A,1 717 621 (PASHK POLY) 7 Mars 1992
- DATABASE WPI Week 8711, Derwent Publications Ltd., London, GB; AN 87-075606 & JP,A,62 027 665 (SEITAI KINO RIYO KA) 5 Février 1987

## Description

La présente invention est relative à un procédé de dégommage d'un corps gras, tel que huile ou graisse, animale ou végétale, brute ou délécithinée, ainsi qu'au corps gras ainsi obtenu.

Tous les corps gras contiennent un certain nombre d'impuretés, substances liposolubles entraînées lors de l'éclatement des cellules oléifères, pouvant les rendre inutilisables pour la consommation. Certaines de ces impuretés ont une influence néfaste sur le goût, l'odeur, l'aspect du produit, sa conservation.

Le raffinage des corps gras a pour but d'éliminer les acides gras libres, les produits d'oxydation, les arômes désagréables, les colorants, les produits toxiques (tels que pesticides, glycosides) mais également les phospholipides ainsi que les métaux (tels que fer, cuivre) présents à l'état de traces et généralement liés à des composés organiques.

La présence de phospholipides dans les huiles brutes entraîne un certain nombre d'inconvénients. En présence d'eau, ils s'hydratent et forment des dépôts qui se décomposent au cours du temps. L'expérience montre aussi qu'une huile raffinée mal débarrassée de ses phospholipides s'acidifie, s'oxyde et prend rapidement un goût désagréable. Les phospholipides sont souvent liés à des métaux lourds (tels que calcium, magnésium, fer, cuivre), dont certains ont une influence néfaste sur la conservation des corps gras raffinés puisqu'ils sont des catalyseurs d'oxydation. Les phospholipides sont également des substances thermiquement instables qui lors de leur décomposition à haute température obscurcissent l'huile. Enfin les phospholipides étant des tensioactifs, leur élimination incomplète dès le début du raffinage entraîne la formation de mousses et d'émulsions avec comme conséquence, des pertes anormales en huile et une désactivation des terres décolorantes.

Parmi les corps gras, certains contiennent peu de phospholipides (par exemple la graisse de palme, les graisses lauriques et animales); ils peuvent donc être facilement débarrassés de ces substances par un dégommage à sec, c'est-à-dire par addition d'un acide pour les décomposer et d'une terre pour les y fixer. Ainsi, ces corps gras peuvent être raffinés par distillation neutralisante ou raffinage physique.

Les huiles obtenues par pression et/ou par extraction à l'aide d'un solvant (par exemple huiles de soya, colza, tournesol) sont par contre très riches en phospholipides et sont donc généralement raffinées chimiquement. Ce type de raffinage présente plusieurs désavantages; il génère entre autres, des "soapstocks", mélanges d'huile et de savons, qu'il faut traiter, ce qui implique des pertes en huile et des coûts supplémentaires.

La teneur totale en phospholipides de ces huiles brutes, exprimée sous forme de phosphore, peut être abaissée aisément de 800 ppm à 150-200 ppm par un dégommage aqueux ou délécithination. L'huile est agitée en présence d'eau à 80°C, entraînant une hydratation et une floculation des phospholipides. Ils peuvent donc être séparés par décantation ou centrifugation. Les 150-200 ppm de phosphore restant, représentent principalement les phospholipides non hydratables, qui sont des complexes d'acide phosphatidique et de phosphatidyl éthanolamine associés à des ions bivalents (tels que calcium, fer, magnésium). L'élimination de ces phospholipides non hydratables, rendue nécessaire pour le raffinage physique, peut être réalisée grâce à un dégommage spécial selon différentes voies :
- Un dégommage acide qui consiste à dissocier le complexe phospholipidique à l'aide d'un acide pour ensuite l'hydrater. Ce superdégommage (voir brevets allemands n° 2609705 et 132877) comprenant aussi un cycle de refroidissement particulier, conduit à des teneurs en phosphore beaucoup plus faibles qu'avec un dégommage acide classique. Toutefois, le résultat final dépend fortement de la qualité de l'huile brute. Enfin, l'élimination du fer nécessite encore beaucoup de terre de blanchiment. Ce superdégommage a donc été complété (brevet européen n° 0 348 004) par un second cycle de refroidissement et l'addition d'eau ou de soude caustique pour améliorer l'épuration. Il en découle cependant un procédé très long, très complexe et coûteux.
- Un raffinage acide qui grâce à un acide dissocie les complexes phospholipidiques et ensuite les transforme en présence de soude caustique en complexe sodique parfaitement hydratable (voir les brevets américain n° 4.698.185 et européen n° 0 349 178 ainsi que la demande européenne n° 92200543.4). Ce procédé nécessitant une agitation intense permet d'obtenir des huiles à faible teneur en fer et en phospholipides; toutefois il requiert 2 à 3 séparations par centrifugation.

On connaît également des procédés de raffinage d'huiles et de graisses par traitement du corps gras d'abord par un acide du type acide phosphorique et ensuite par un sel d'acide gras ou carboxylate de sodium ou potassium mais ces procédés impliquent deux étapes de traitement du corps gras et ne permettent pas d'obtenir une fine émulsion.

Les documents FR-A-1 388 567, RESEARCH DISCLOSURE March 1981, No. 203, Havant Hampshire, GB 20306 : Removal of non-hydratable phosphatides (NHP) from vegetable oils et DATABASE WPI, Week 8246, Derwent Publications Ltd., London, GB AN82-99201 décrivent de procédés de raffinage d'huile.

Un des buts essentiels de la présente invention consiste à remédier aux inconvénients précités des procédés existants, et à prévoir un procédé industriellement et économiquement valable permettant d'obtenir des corps gras tels que huiles ou graisses, animales ou végétales, brutes ou délécithinées, parfaitement dégommés pour permettre leur raffinage physique, permettant notamment d'éliminer pratiquement complètement les phospholipides qu'ils contiennent, et plus particulièrement les phospholipides non hydratables, lorsqu'ils en contiennent, et de réduire leur teneur en fer.

A cet effet, le procédé de dégommage de l'invention consiste à mélanger le corps gras à traiter avec une solution aqueuse réactive d'un agent complexant choisi dans le groupe comprenant l'acide citrique, l'acide phosphorique, l'acide oxalique, l'acide tartrique, les acides du type aminocarboxylique, les acides du type polyhydroxycarboxylique, les acides polycarboxyliques, les sels de ces acides et les mélanges de deux ou plusieurs de ces substances et d'un émulsifiant du type anionique, cationique, zwitterionique, non ionique ou généré in situ par neutralisation partielle des acides gras libres présents dans le corps gras, ladite solution permettant d'extraite les phospholipides contenus dans ledit corps gras, ledit mélange étant réalisé en ajoutant en une fois la solution aqueuse d'agent complexant et d'émulsifiant au corps gras ou inversement et en soumettant le tout à une agitation intense dont la vitesse se situe entre 500 et 15000 tours/minute de manière à former une fine émulsion.

Suivant une forme de réalisation particulière du procédé de l'invention, la vitesse d'agitation susdite se situe entre 1200 et 10.000 tours/minute.

Suivant un mode de réalisation particulier du procédé de l'invention, le mélange précité se fait à une température de 20 à 100°C, avantageusement de 60 à 90°C.

Suivant un mode de réalisation particulièrement avantageux de l'invention, l'agent complexant est le citrate trisodique ou est un acide du type aminocarboxylique, tel que l'acide éthylènediaminetétraacétique ou le sel disodique ou trisodique de ce dernier et l'émulsifiant est du type anionique et est constitué par le lauryl sulfate de sodium, du type non ionique et est constitué par un ou des monoglycérides ou est généré in situ et est du carboxylate de sodium et/ou de potassium.

Suivant une autre forme de réalisation de l'invention, le procédé de dégommage consiste à disperser le corps gras sous forme de fines gouttelettes dans une solution aqueuse réactive d'un agent complexant choisi dans le groupe comprenant l'acide citrique, l'acide phosphorique, l'acide oxalique, l'acide tartrique, les acides du type aminocarboxylique, les acides du type polyhydroxycarboxylique, les acides polycarboxyliques, les sels de ces acides et les mélanges de deux ou plusieurs de ces substances et d'un émulsifiant du type anionique, cationique, zwitterionique, non ionique, ou généré in situ par neutralisation partielle des acides gras libres présents dans le corps gras, ladite solution permettant d'extraire les phospholipides contenus dans ledit corps gras.

L'invention a également pour objet les huiles et graisses dégommées, obtenues suivant le procédé décrit ci-dessus.

D'autres détails et particularités de l'invention ressortiront de la description donnée ci-après à titre d'exemple non limitatif de quelques formes particulières de l'invention.

Comme on l'a déjà précisé précédemment, la présente invention propose de dégommer des corps gras, tels que des huiles ou graisses, animales ou végétales, brutes ou délécithinées, par la mise en contact du corps gras à traiter avec une solution aqueuse réactive d'un agent complexant et d'un émulsifiant permettant d'hydrater non seulement les phospholipides hydratables mais surtout et en particulier les phospholipides non hydratables, si celui-ci en contient. Comme on l'a déjà soulevé ci-dessus, la dissociation et l'hydratation des phospholipides non hydratables, tels que l'acide phosphatidique et la phosphatidyl éthanolamine associés à des métaux bivalents et trivalents (Ca⁺⁺, Mg⁺⁺, Fe⁺⁺ ou Fe⁺⁺⁺) est une réaction difficile. Par contre, l'acide phosphatidique et la phosphatidyl éthanolamine associés à des métaux monovalents (Na⁺, K⁺) ou même un cation H⁺, sont aisément hydratés et éliminés du corps gras. Jusqu'ici des réactions d'ionisation complexes, en présence d'un acide, suivies d'un déplacement d'équilibre en présence de soude permettaient d'atteindre cet objectif, mais nécessitaient toutefois plusieurs séparations par centrifugation pour l'élimination des phospholipides non hydratables. Suivant l'invention, on mélange l'huile ou la graisse à dégommer et la solution aqueuse d'agent complexant et d'émulsifiant en ajoutant en une fois la solution aqueuse à l'huile ou la graisse ou inversement et en soumettant le tout à une agitation intense, dont la vitesse se situe entre 500 et 15.000 tours/minute et avantageusement entre 1.200 et 10.000 tours/minute, pendant une durée généralement de 10 secondes à 5 minutes. Le but de ce mélange intense est en fait de disperser la phase aqueuse contenant les réactifs mis en présence (agent complexant et émulsifiant) de façon intense dans l'huile ou la graisse de manière à former une fine émulsion. Le mélange corps gras/solution aqueuse des réactifs mis en présence se fait généralement à une température de l'ordre de 20 à 100°C, mais on utilise avantageusement une température se situant entre 60 et 90°C. La phase aqueuse ainsi formée est additionnée ou non d'une solution de chlorure de sodium dont la concentration varie entre 0,1 et 10 % et est ensuite séparée par décantation ou centrifugation de manière à obtenir un corps gras dégommé essentiellement exempt de phospholipides. Le corps gras dégommé est alors soit séché puis traité par une terre de blanchiment soit traité directement sans séchage. La teneur totale en phospholipides, exprimée sous forme de phosphore, après dégommage est bien inférieure à 10 ppm. Par ailleurs, on obtient une teneur inférieure à 0,2 ppm en fer, valeur requise pour une bonne conservation de l'huile (A. J. Dijkstra, B. Cleenewerk F.S.T. 317-322, 1992). Le raffinage physique du corps gras, qui s'effectue après son dégommage, n'exige donc plus qu'une faible quantité de terre de blanchiment, du même ordre que celle utilisée pour le raffinage chimique.

Suivant l'invention, les agents complexants possèdent une constante d'affinité beaucoup plus élevée pour les cations bivalents que pour les cations monovalents; de ce fait, ils déplacent et complexent préférentiellement les cations Ca⁺⁺, Mg⁺⁺, Fe⁺⁺, Fe⁺⁺⁺. L'acide phosphatidique et la phosphatidyl éthanolamine ainsi libérés sont donc aisément hydratés sous forme sodique. Cette réaction de complexation des cations bivalents ou trivalents (Mg, Ca, Fe) par l'agent complexant nécessite la dissociation préalable du complexe phospholipidecation bivalent. Celle-ci requiert à la fois la présence d'un agent complexant choisi dans le groupe comprenant l'acide citrique, l'acide phosphorique, l'acide oxalique, l'acide tartrique, les acides du type aminocarboxylique, les acides du type polyhydroxycarboxylique, les acides polycarboxyliques, les sels de ces acides et les mélanges de deux ou plusieurs de ces substances et d'un émulsifiant du type anionique, cationique, zwitterionique, non ionique ou généré in situ par neutralisation partielle des acides gras libres présents dans le corps gras et, comme on vient de le préciser, l'emploi d'une agitation intense et d'une température de préférence d'au moins 60°C, avantageusement de 60 à 90°C. Des exemples d'agents complexants préférentiels utilisés dans le cadre de la présente invention, sont le citrate trisodique ou les acides du type aminocarboxylique, tels que l'acide éthylènediaminetétraacétique ou les sels disodique et trisodique de celui-ci. L'agent complexant sera utilisé au moins en quantité stoechiométrique par rapport à la quantité de phospholipides non hydratables ou de cations totaux (Mg, Ca, Fe) présents dans le corps gras à traiter. L'émulsifiant, quant à lui, est de type anionique, cationique, zwitterionique ou non ionique. L'émulsifiant anionique, tel que le lauryl sulfate de sodium convient particulièrement bien. L'émulsifiant peut également être généré in situ par neutralisation partielle des acides gras libres présents dans le corps gras. Des émulsifiants produits de cette façon sont, par exemple, les carboxylates de sodium et de potassium. Comme émulsifiants non ioniques, on citera à titre d'exemples non limitatifs les monoglycérides et leurs mélanges.

La quantité d'eau du mélange solution aqueuse-corps gras peut varier entre 0,1 % et 99 % en poids selon les conditions de séparation utilisées. Comme on l'a déjà précisé précédemment, la réaction s'effectue normalement entre 10 secondes et 5 minutes mais peut être raccourcie ou durer davantage si l'on modifie l'un des paramètres, par exemple la quantité d'eau utilisée, la température de réaction, le type de réactifs mis en présence.

Le dégommage des huiles de soya aussi bien que celles de colza, de coton, d'arachide, de tournesol, de maïs a été réalisé avec succès en utilisant le procédé de l'invention. Comme on l'a déjà mentionné, le procédé de l'invention convient particulièrement bien pour le dégommage de corps gras contenant des phospholipides essentiellement formés de phospholipides non hydratables mais il convient également pour le dégommage de corps gras pauvres en phospholipides non hydratables de façon à mieux éliminer certaines gommes ou mucilages. Le dégommage est réalisé en discontinu ou continu, suivi d'une séparation par décantation ou centrifugation. Un lavage à l'eau, après le dégommage du corps gras, est bénéfique mais absolument pas nécessaire.

Le corps gras, tel que de l'huile peut également être dispersé sous forme de fines gouttelettes dans une solution aqueuse contenant les réactifs chimiques. Cette technique décrite dans le brevet belge n° 595.219, utilise une colonne équipée d'une jaquette et d'un système de distribution dans lequel le corps gras ou l'huile est injecté en continu sous une forme extrêmement divisée. Il se forme ainsi un nombre infini de gouttelettes d'huile qui montent lentement à contre-courant dans la solution aqueuse. Ces gouttelettes d'huile après coalescence au sommet de la colonne sont séparées en continu par décantation ou centrifugation. D'une manière générale, la réaction peut être réalisée dans un extracteur à contre-courant ou dans une colonne pulsée pour extraction liquide/liquide. Il est bien entendu que dans le cas de l'utilisation de cette technique de dispersion du corps gras sous forme de fines gouttelettes dans la solution aqueuse d'agent complexant et d'émulsifiant, la dispersion se fera également à une température entre 20 et 100°C et avantageusement entre 60 et 90°C. Comme agents complexants et émulsifiants, on utilisera les mêmes que ceux illustrés précédemment.

On donne ci-après des exemples de dégommage de matière grasse réalisés sur la base du procédé suivant l'invention.

### EXEMPLE 1

7 g d'huile de soya délécithinée dont la teneur en phospholipides, exprimée sous forme de phosphore est de 80 ppm, et dont l'acidité exprimée en acide oléique est de 0,32 %, sont chauffés à 75°C dans un becher. 21 ml d'une solution aqueuse composée de sel d'éthylènediaminetétraacétate di- ou trisodique 5 millimolaire et de lauryl sulfate de sodium 1,7 millimolaire sont également chauffés à 75°C. La solution aqueuse est ajoutée en une fois à l'huile. Le mélange est agité intensément pendant 45 secondes à l'aide d'un Ultra-Turax (type 725 = Janke & Kunkel KG) à 9.500 tours/minute.

L'émulsion ainsi obtenue est rompue par ajout de 10 ml d'une solution saturée en chlorure de sodium ou centrifugée directement à 5.000 tours/minute.

La teneur en phosphore déterminée par la méthode de dosage calorimétrique du phosphore (AOCS ca 12-55) est de 6 ppm. La teneur en cations déterminée par absorption atomique selon la méthode IUPAC 2.631 est donnée en ppm.

| CATION | AVANT TRAITEMENT | APRES TRAITEMENT |
|---|---|---|
| Magnésium | 18 | 0,2 |
| Calcium | 46 | 1 |
| Fer | 0,55 | 0,04 |

En traitant 7 g d'huile de colza délécithinée de la même façon que ci-dessus, on obtient une teneur en phosphore déterminée par la même méthode de dosage de 5 ppm.

### EXEMPLE 2

300 g d'huile de soya délécithinée sont chauffés à 75°C dans un becher. 900 ml d'une solution aqueuse composée de sel d'éthylènediaminetétraacétate di- ou trisodique 5 millimolaire et de lauryl sulfate de sodium 1,7 millimolaire sont également chauffés à 75°C. La solution aqueuse est ajoutée en une fois à l'huile. Le mélange est agité intensément pendant 45 secondes à l'aide d'un Ultra-Turax (type T45 = Janke & Kunkel KG) à 10.000 tours/minute.

L'émulsion ainsi obtenue est rompue par ajout de 400 ml d'une solution saturée en chlorure de sodium ou centrifugée directement à 5.000 tours/minute.

La teneur en phosphore déterminée par la méthode de dosage colorimétrique du phosphore (AOCS ca 12-55) est de 6 ppm. La teneur en cations déterminée par absorption atomique selon la méthode IUPAC 2.631 est donnée en ppm.

Les résultats ci-après sont donnés pour deux huiles de soya différentes.

| HUILE de SOYA N° 1 | AVANT TRAITEMENT | APRES TRAITEMENT |
|---|---|---|
| Phosphore (ppm) | 73 | 5,5 |
| Acidité (acide oléique)% | 0,32 | |
| Calcium | 46 | 1 |
| Magnésium | 16 | < 0,2 |
| Fer | 0,55 | 0,04 |

| HUILE DE SOYA N° 2 | AVANT TRAITEMENT | APRES TRAITEMENT |
|---|---|---|
| Phosphore (ppm) | 122 | 6,5 |
| Acidité (acide oléique) % | 4,24 | |
| Calcium | 68 | 1 |
| Magnésium | 36 | < 0,2 |
| Fer | 4,9 | 0,05 |

### EXEMPLE 3

300 g d'huile de soya délécithinée dont la teneur en phospholipides, exprimée sous forme de phosphore est de 80 ppm, et dont l'acidité exprimée en acide oléique est de 0,32 %, sont chauffés à 75°C dans un becher. 900 ml d'une solution aqueuse composée de citrate trisodique 10 millimolaire et de lauryl sulfate de sodium 1,7 millimolaire sont également chauffés à 75°C. La solution aqueuse est ajoutée en une fois à l'huile. Le mélange est agité intensément pendant 45 secondes à l'aide d'un Ultra-Turax (type T 45 = Janke & Kunkel KG) à 10.000 tours/minute.

L'émulsion ainsi obtenue est rompue par ajout de 10 ml d'une solution saturée en chlorure de sodium ou centrifugée directement à 5.000 tours/minute.

La teneur en phosphore déterminée par la méthode de dosage colorimétrique du phosphore (AOCS ca 12-55) et la teneur en cations déterminée par absorption atomique selon la méthode IUPAC 2.631 est donnée ci-après.

| | AVANT TRAITEMENT | APRES TRAITEMENT |
|---|---|---|
| Phosphore | 80 | 2,2 |
| Fer | 0,55 | 0,03 |

### EXEMPLE 4

Selon les conditions décrites dans l'Exemple 1, l'essai a été réalisé en présence de différents émulsifiants dont la concentration qui est de 1,7 millimolaire reste constante.

Le tableau ci-après donne la teneur en phosphore après traitement par deux huiles de soya différentes.

| | HUILE DE SOYA N° 1 | HUILE DE SOYA N° 2 |
|---|---|---|
| Acidité % | 0,32 | 4,24 |
| (ac.oléique) % Phosphore ppm | 73 | 122 |

| EMULSIFIANTS | PHOSPHORE RESIDUEL APRES TRAITEMENT | PHOSPHORE RESIDUEL APRES TRAITEMENT |
|---|---|---|
| ANIONIQUES | | |
| Dioctylsultosuccinate | 5,2 | 7,1 |
| Lauryl sulfate de Na | 6,1 | 7,3 |

| CATIONIQUES | | |
|---|---|---|
| Cétylpyridinium | 4,0 | 6,3 |
| Dodécyltriméthylammonium | 5,5 | 5,2 |
| Hexadécyltriméthylammonium | 4,5 | 7,4 |
| Tétradécyltriméthylammonium | 4,9 | 5,1 |

| ZWITTERIONIQUES | | |
|---|---|---|
| Lauryl sulfobétaïne | 4,7 | 7,3 |
| Tétraméthylsulfobétaïne | 5,8 | 6,6 |

| NON IONIQUES | | |
|---|---|---|
| Triton X100 | 3,1 | 3,3 |
| Triton X114 | 2,3 | 3,1 |
| Tween 20 | 3,5 | 3,4 |

## Revendications

1. Procédé de dégommage d'un corps gras, tel que huile ou graisse, animale ou végétale, brute ou délécithinée, comprenant le mélange de ce corps gras avec une solution aqueuse réactive d'un agent complexant et d'un émulsifiant du type anionique, cationique, zwitterionique, non ionique ou généré in situ par neutralisation partielle des acides gras libres présents dans le corps gras, ladite solution permettant d'extraire les phospholipides contenus dans ledit corps gras, ledit mélange étant réalisé en ajoutant en une fois la solution aqueuse d'agent complexant et d'émulsifiant au corps gras ou inversement, caractérisé en ce qu'on soumet le tout à une agitation intense dont la vitesse se situe entre 500 et 15000 tours/minute de manière à former une fine émulsion, l'agent complexant étant choisi dans le groupe comprenant l'acide citrique, l'acide phosphorique, l'acide oxalique, l'acide tartrique, les acides du type aminocarboxylique, les acides du type polyhydroxycarboxylique, les acides polycarboxyliques, les sels de ces acides et les mélanges de deux ou plusieurs de ces substances.

2. Procédé suivant la revendication 1, caractérisé en ce que la vitesse d'agitation est de 1.200 à 10.000 tours/minute.

3. Procédé suivant l'une ou l'autre des revendications 1 et 2, caractérisé en ce que le mélange se fait à une température de 20 à 100°C.

4. Procédé suivant la revendication 3, caractérisé en ce que la température utilisée se situe entre 60 et 90°C.

5. Procédé suivant l'une quelconque des revendications 1 à 4, caractérisé en ce qu'après le mélange susdit, on sépare la phase aqueuse ainsi formée pour obtenir un corps gras dégommé essentiellement exempt de phospholipides.

6. Procédé suivant l'une quelconque des revendications 1 à 5, caractérisé en ce qu'on effectue le mélange précité avant l'opération de raffinage physique du corps gras.

7. Procédé selon la revendication 1 de dégommage d'un corps gras, tel que huile ou graisse, animale ou végétale, brute ou délécithinée, comprenant le mélange de ce corps gras avec une solution aqueuse réactive d'un agent complexant et d'un émulsifiant du type anionique, cationique, zwitterionique, non ionique ou généré in situ par neutralisation partielle des acides gras libres présents dans le corps gras, ladite solution permettant d'extraire les phospholipides contenus dans ledit corps gras, caractérisé en ce qu'on disperse le corps gras sous forme de fines gouttelettes dans la solution aqueuse réactive précitée, l'agent complexant étant choisi dans le groupe comprenant l'acide citrique, l'acide phosphorique, l'acide oxalique, l'acide tartrique, les acides du type aminocarboxylique, les acides du type polyhydroxycarboxylique, les acides polycarboxyliques, les sels de ces acides et les mélanges de deux ou plusieurs de ces substances.

8. Procédé suivant la revendication 7, caractérisé en ce que la dispersion se fait à une température de 20 à 100°C.

9. Procédé suivant la revendication 8, caractérisé en ce que la température utilisée se situe entre 60 et 90°C.

10. Procédé suivant l'une quelconque des revendications 1 à 9, caractérisé en ce que les phospholipides que contient le corps gras sont essentiellement formés de phospholipides non hydratables.

11. Procédé suivant l'une quelconque des revendications 1 à 10, caractérisé en ce que l'agent complexant est le citrate trisodique ou est du type aminocarboxylique, tel que l'acide éthylènediaminetétraacétique ou le sel disodique ou trisodique de ce dernier.

12. Procédé suivant l'une quelconque des revendications 1 à 11, caractérisé en ce que l'agent complexant est utilisé au moins en quantité stoechiométrique par rapport à la quantité de phospholipides non hydratables présents dans le corps gras.

13. Procédé suivant l'une quelconque des revendications 1 à 12, caractérisé en ce que l'émulsifiant est du type anionique et est constitué par le lauryl sulfate de sodium.

14. Procédé suivant l'une quelconque des revendications 1 à 12, caractérisé en ce que l'émulsifiant est généré in situ et est du carboxylate de sodium et/ou de potassium.

15. Procédé suivant l'une quelconque des revendications 1 à 12, caractérisé en ce que l'émulsifiant est non ionique et est constitué par un ou des monoglycérides.

## Patentansprüche

1. Verfahren zur Degummierung eines fetthaltigen Körpers, wie Öl oder Fett, tierisch oder pflanzlich, roh oder entlecithiniert, mit der Mischung dieses fetthaltigen Körpers mit einer reaktiven wässrigen Lösung eines komplexen Wirkstoffes oder eines Emulsionsmittels des anionischen, kationischen, zwitterionischen, nichtionischen Typs oder erzeugt in situ durch partielle Neutralisation der freien Fettsäuren, die in dem fetthaltigen Körper enthalten sind,wobei die Lösung es erlaubt, die Phosphorlipide, die in dem fetthaltigen Körper enthalten sind, zu extrahieren, wobei die Mischung durch Hinzufügung der wässrigen Lösung des komplexen Wirkstoffes und des Emulsionsmittels auf einmal zu dem fetthaltigen Körper oder umgekehrt verwirklicht wird,
dadurch gekennzeichnet,
daß man das Ganze einer intensiven Durchrührung unterzieht, deren Geschwindigkeit zwischen 500 und 15.000 Umdrehungen/ min liegt, derart, um eine feine Emulsion zu bilden, wobei der komplexe Wirkstoff aus der Gruppe ausgewählt wird, die Zitronensäure, Phosphorsäure, Oxalsäure, Weinsäure, die Säuren des Aminocarboxyltyps, die Säuren des Polyhydroxycarboxyltyps, die Polycarboxylsäuren, die Salze dieser Säuren und die Mischungen von zwei oder mehreren dieser Substanzen enthält.

2. Verfahren nach Anspruch 1,
dadurch gekennzeichnet,
daß die Rührergeschwindigkeit 1.200 bis 10.000 Umdrehungen/min ist.

3. Verfahren nach dem einen oder dem anderen der Ansprüche 1 und 2,
dadurch gekennzeichnet,
daß die Mischung mit einer Temperatur von 20 bis 100°C entsteht.

4. Verfahren nach Anspruch 3,
dadurch gekennzeichnet,
daß die verwendete Temperatur zwischen 60 und 90° liegt.

5. Verfahren nach irgendeinem der Ansprüche 1 bis 4,
dadurch gekennzeichnet,
daß man nach der Mischung die so gebildete wässrige Phase abtrennt, um einen fetthaltigen Körper zu erhalten, der im wesentlichen frei von Phosphorlipiden degummiert ist.

6. Verfahren nach irgendeinem der Ansprüche 1 bis 5,
dadurch gekennzeichnet,
daß man die vorzitierte Mischung vor einer physischen Raffinierstufe bewirkt.

7. Verfahren nach Anspruch 1 zur Degummierung eines fetthaltigen Körpers wie Öl oder Fett, tierisch oder pflanzlich, roh oder entlecithiniert, mit der Mischung dieses fetthaltigen Körpers mit einer reaktiven wässrigen Lösung eines komplexen Wirkstoffes und eines Emulsionsmittels des anionischen, kationischen, zwitterionischen, nichtionischen Typs oder erzeugt in situ durch partielle Neutralisation der freien Fettsäuren, die in dem fetthaltigen Körper enthalten sind, wobei die Lösung es erlaubt, die Phosphorlipide, die in dem fetthaltigen Körper enthalten sind, zu extrahieren,
dadurch gekennzeichnet,
daß man den fetthaltigen Körper in Form von feinen Tröpfchen in der wässrigen reaktiven Lösung dispergiert, wobei der komplexe Wirkstoff ausgewählt wird, aus der Gruppe die Zitronensäure, Phosphorsäure, Oxalsäure, Weinsäure, die Säuren des Aminocarboxyltpys, die Säuren des Polyhydroxycarboxyltyps, die Polycarboxylsäuren, die Salze dieser Säuren und die Mischungen zweier oder mehrerer dieser Substanzen enthält.

8. Verfahren nach Anspruch 7,
dadurch gekennzeichnet,
daß die Dispersion mit einer Temperatur von 20 bis 100°C entsteht.

9. Verfahren nach Anspruch 8,
dadurch gekennzeichnet,
daß die Verhältnistemperatur zwischen 60 und 90° liegt.

10. Verfahren nach irgendeinem der Ansprüche 1 bis 9,
dadurch gekennzeichnet,
daß die Phosphorlipide, die in dem fetthaltigen Körper enthalten sind, im wesentlichen aus nicht hydrierfähigen Phosphorlipiden gebildet sind.

11. Verfahren nach irgendeinem der Ansprüche 1 bis 10,
dadurch gekennzeichnet,
daß der komplexe Wirkstoff das trisodische Zitrat oder vom Aminocarboxyltyp ist, wie Ethylendiamintetraacetat oder das disodische Salz oder das trisodische des letzteren Salzes.

12. Verfahren nach irgendeinem der Ansprüche 1 bis 11,
dadurch gekennzeichnet,
daß der komplexe Wirkstoff wenigstens in stoechiometrischer Menge im Verhältnis zur Menge der nichthydrierfähigen Phosphorlipide verwendet wird, die in dem fetthaltigen Körper enthalten sind.

13. Verfahren nach irgendeinem der Ansprüche 1 bis 12,
dadurch gekennzeichnet,
daß das Emulsionsmittel vom anionischen Typ ist und von Laurylsulfat von Sodium gebildet ist.

14. Verfahren nach irgendeinem der Ansprüche 1 bis 12,
dadurch gekennzeichnet,
daß das Emulsionsmittel in situ erzeugt wird und Sodiumcarboxylat und/oder Potassiumcarboxylat ist.

15. Verfahren nach irgendeinem der Ansprüche 1 bis 12,
dadurch gekennzeichnet,
daß das Emulsionsmittel nichtionisch ist und von einem oder mehreren Monoglyceriden gebildet ist.

## Claims

1. Method of degumming a fatty substance such as an animal or vegetable oil or fat, either unrefined or from which the lecithin has been removed, whereby this fatty substance is mixed with a reactive aqueous solution of a complexing agent and an anionic, cationic, zwitterionic or non-ionic emulsifier, or one produced in situ by partially neutralising the free fatty acids present in the fatty substance, said solution making it possible to extract the phospholipids contained in said fatty substance, and said mixture being realised by adding the aqueous solution of complexing agent and emulsifier to the fatty substance, or vice versa, in a single operation, characterised in that the entire mixture is subjected to intense agitation at a speed of between 500 and 15,000 r.p.m. so as to form a fine emulsion, the complexing agent being selected from the group comprising citric acid, phosphoric acid, oxalic acid, tartaric acid, aminocarboxylic acids, polyhydroxy carboxylic acids, polycarboxylic acids, the salts of these acids and mixtures of two or more of these substances.

2. Method according to claim 1, characterised in that the speed of agitation is 1,200 to 10,000 r.p.m.

3. Method according to either of claims 1 and 2, characterised in that the mixing operation is carried out at a temperature of 20 to 100 °C.

4. Method according to claim 3, characterised in that a temperature of between 60 and 90 °C is employed.

5. Method according to any of claims 1 to 4, characterised in that after the aforesaid mixing operation the aqueous phase thereby formed is separated so as to obtain a degummed fatty body substantially free of phospholipids.

6. Method according to any of claims 1 to 5, characterised in that the aforementioned mixing is carried out prior to the operation of physically refining the fatty substance.

7. Method according to claim 1 for degumming a fatty substance such as an animal or vegetable oil or fat, either unrefined or from which the lecithin has been removed, whereby this fatty substance is mixed with a reactive aqueous solution of a complexing agent and an anionic, cationic, zwitterionic or non-ionic emulsifier, or one produced in situ by partially neutralising the free fatty acids present in the fatty substance, said solution making it possible to extract the phospholipids contained in said fatty substance, characterised in that the fatty substance is dispersed in the form of fine droplets in the aforementioned reactive aqueous solution, the complexing agent being selected from the group comprising citric acid, phosphoric acid, oxalic acid, tartaric acid, aminocarboxylic acids, polyhydroxy carboxylic acids, polycarboxylic acids, the salts of these acids and mixtures of two or more of these substances.

8. Method according to claim 7, characterised in that dispersion is carried out at a temperature of 20 to 100 °C.

9. Method according to claim 8, characterised in that a temperature of between 60 and 90 °C is employed.

10. Method according to any of claims 1 to 9, characterised in that the phospholipids contained in the fatty substances are substantially formed by non-hydratable phospholipids.

11. Method according to any of claims 1 to 10, characterised in that the complexing agent is trisodium citrate or of the aminocarboxylic type, such as ethylene diamine tetraacetic acid or the disodium or trisodium salt thereof.

12. Method according to any of claims 1 to 11, characterised in that the complexing agent is utilised in at least a stoichiometric quantity in relation to the quantity of non-hydratable phospholipids present in the fatty substance.

13. Method according to any of claims 1 to 12, characterised in that the emulsifier is of the anionic type and is sodium lauryl sulphate.

14. Method according to any of claims 1 to 12, characterized in that the emulsifier is produced in situ and is sodium and/or potassium carboxylate.

15. Method according to any of claims 1 to 12, characterised in that the emulsifier is non-ionic and is constituted by one or more monoglycerides.
